# EUROPÄISCHE PATENTSCHRIFT

(11) **EP 0 119 515 B1**
(45) Veröffentlichungstag und Bekanntmachung des Hinweises auf die Patenterteilung: **27.07.1988**
(21) Anmeldenummer: 84101999.5
(22) Anmeldetag: 25.02.1984
(51) Int. Cl.: B41F 9/04, B41F 1/24

(54) **Farbtonprüfeinrichtung mit einer Tiefdruckwalze**
Colour tone examining device comprising an intaglio printing cylinder
Dispositif de contrôle de la tonalité d'une couleur, comprenant un cylindre d'impression en creux

(30) Priorität: 18.03.1983 DE 3309756
(43) Veröffentlichungstag der Anmeldung: 26.09.1984
(73) Patentinhaber: Saueressig & Co., D-4426 Vreden (DE)
(72) Erfinder: Almering, Norbert, D-4426 Vreden (DE)
(74) Vertreter: Patentanwälte

(56) Entgegenhaltungen:
- DE-A- 2 922 892

## Beschreibung

Die Erfindung betrifft eine Farbtonprüfeinrichtung mit einer Druckwalze, einer mit deren Oberfläche zusammenwirkenden Farbaufgabe und einem Streifen zu bedruckenden Gutes der schnell lösbar auf einer Unterlage mit einer ebenen Oberfläche befestigt ist, auf der die Druckwalze abrollt.

Eine derartige Einrichtung ist in der DE-A 2 922 892 beschrieben. Sie ist als kleine Probedruckmaschine mit einem Antrieb mit zwei Kurbeln ausgebildet. Diese bekannte Probedruckmaschine weist den erheblichen Nachteil auf, daß sie nicht nur viel Raum beansprucht und aufwendig ist, sondern sie ist ohne Hilfsmittel auch nicht beweglich. Wesentlich ist auch, daß sie zum Farbwechsel bzw. zur Eingabe geänderter Farbwerte nur langwierig und schwer zu reinigen ist und ihre Bedienung in der Regel nur von Fachpersonal vorgenommen werden kann.

Aufgrund ihrer Größe ist sie nicht geeignet, z. B. zum laufenden Vergleich von Farbspezialisten mitgeführt zu werden.

Es ist daher Aufgabe der Erfindung, eine ohne weiteres transportable und einfach aufgebaute und schnell sowie einfach handzuhabende Maschine bzw. Einrichtung zu schaffen, welche eine Farbwiedergabe erlaubt, die überall reproduzierbar ist und die damit eine Normung von Farbtönen, Farben und Druckmaterial ermöglicht. Sie muß daher auch besonders leicht zu reinigen sein.

Im weiteren soll die erfindungsgemäße Vorrichtung auch die Prüfung von Flexo-Druckfarben und zwar für den Rakel-Flexo-Druck ermöglichen und sich für den Einsatz von Densitometern zur Überprüfung der Farbdichten von Grundfarben eignen.

Diese vorgenannten Aufgaben werden vorteilhaft erfindungsgemäß dadurch gelöst, daß die Druckwalze eine Tiefdruckwalze und die Farbaufgabe eine an der Oberseite der Druckwalze anliegende Rakel ist, die auf einem Schlitten angebracht sind, der einen Handgriff zu seiner Bewegung aufweist und die Unterlage längsverlaufenden Nuten besitzt, in die beidseitig je zwei Abstand voreinander besitzende, am unteren Rand des Schlittens angeordnete Rollen eingreifen. Dabei kann vorteilhaft die Tiefdruckwalze eine Anzahl von nacheinander abrollenden Feldern aufweisen, die eine unterschiedliche Gravierung besitzen.

Um einen definierten und einstellbaren Anpreßdruck der Tiefdruckwalze zu erhalten, können vorteilhaft die Lager der Tiefdruckwalze und damit diese in einer Ebene senkrecht zur Ebene des Streifens beweglich sein und die Lager der Tiefdruckwalze werden durch Federn in Richtung auf die Ebene des Streifens, der zu bedrucken ist, gedrängt.

Ein einfaches Auswechseln der Walze zu ihrer Reinigung wird vorteilhaft durch einen Schnellverschluß zur Halterung der Lager der Walze gewährleistet.

Es ist für den Fachmann überraschend, daß gerade mit der erfindungsgemäßen einfachen Maschine reproduzierbare Werte der Farbdichte bzw. des Farbtons erhalten werden, obwohl die Bahn des zu bedruckenden Gutes gerade verläuft, die Walze einen geringeren Umfang als die tatsächliche Druckwalze aufweist und die Andruckkraft gegenüber der Andruckkraft des Presseurs an die Druckwalze unterschiedlich ist.

Besonders überraschend ist, daß nicht nur eine reproduzierbare Farbwiedergabe erfolgt, sondern daß diese auch mit der durch die Druckmaschine erzeugten vergleichbar ist. Da die erfindungsgemäße Maschine einfach aufgebaut, leicht zu transportieren und zu handhaben und insbesondere schnell zu reinigen ist, kann von einer idealen Lösung der anstehenden Probleme gesprochen werden.

Die Einfachheit ermöglicht dabei einen geringen Preis und über eine entsprechende Verbreitung einer solchen Einrichtung wäre eine Grundlage für die Anwendung einer Normung der Farbdichte bzw. des -tons gegeben. Die erfindungsgemäße Einrichtung ist dabei zum Bedrucken aller sogenannter Tiefdruckträger geeignet, also von Papier und allen Arten von Folie.

Im folgenden wird ein Ausführungsbeispiel der Erfindung anhand von Zeichnungen näher beschrieben.

Es zeigen :
Figur 1 eine Steitenansicht einer erfindungsgemäßen Einrichtung ;
Figur 2 die Aufsicht auf die Einrichtung gemäß Figur 1 und
Figur 3 die Frontansicht der Einrichtung.

Gemäß den Figuren besteht die Einrichtung zur Farbton- oder -dichteprüfung aus einer Tiefdruckwalze 1, die auf einer ebenen Unterlage 6 abläuft. Auf der Oberfläche der Unterlage 6 und unterhalb der Tiefdruckwalze 1 ist der zu bedruckende Streifen 5 angeordnet, der beidseitig mittels Klemmbügeln 10 gehaltert und aufgrund deren Beweglichkeit leicht ausgewechselt bzw. ein- und ausgespannt werden kann.

Die Klemmbügel10 schwenken um einen Schwenkbolzen 12 und sind an ihrem von dem zu bedruckenden Bereich fernen Ende durch Federn 11 unterstützt, so daß sie durch Fingerdruck gegen die Kraft der Feder 11 öffnen und die Enden des Streifens eingelegt werden können. Die Federn 11 halten dann den zu bedruckenden Streifen 5 stramm bis zu einem erneuten Öffnen der Bügel 10 nach erfolgtem Probedruck.

Die Tiefdruckwalze 1 weist Lager 7 auf, die mittels Federn 8 unter einstellbarem Druck auf den zu bedruckenden Streifen 5 gedrückt werden. Dazu ist die Führung der Lager mit parallelen Wänden ausgestattet, in denen die Lager 7 auf und ab bewegbar sind. Die Federn 8 werden von Bügeln 20 gehalten, die ihrerseits durch einen Schnellverschluß öffen- oder schließbar sind. Der Schnellverschluß weist einen Schwenkhebel 9 auf, der um einen Schwenkbolzen 14 drehbar ist und durch eine Feder 13 in seiner Schließstellung gehalten wird. Wenn der Hebel 9 durch manuelle Einwirkung verschwenkt, wird, löst sich sein Hakenende von einem Bolzen 15 und die Bügel 20 können öffnen. Zum Schließen der Bügel 20 werden diese einfach heruntergedrückt und der Hebel 9 rastet unter der Kraft der Feder 13 automatisch mit seinem Hakenende am dem Bolzen 15 ein.

Die Farbaufgabe auf die Druckwalze 1 erfolgt direkt über eine Rakel 2, auf deren Oberfläche die zu testende Farbe aufgegeben wird. Die Rakel 2 ist über einen Schwenkbolzen 3 am walzenfernen Ende der Rakelführung verschwenkbar, wobei der Winkel der Rakel gegenüber der Bewegungsebene der Druckwalze 1 mittels einer Feststellmutter (Rändelschraube) einstellbar ist. Mittels der Feststellmutter 4, deren Schraube in einem kreisförmig gebogenen Schlitz geführt ist, kann auch der Anpreßdruck der elastischen Rakel 2 eingestellt werden.

Um ein Herabfließen der Farbe von der Oberfläche der Rakel 2 zu verhindern, kann diese seitliche Stege aufweisen, deren walzennahen Enden gemäß der Oberflächenkrümmung der Walze geformt sind und an dieser anliegen.

Die Tiefdruckwalze sowie die Rakel und die dazugehörigen Teile sind auf einem Schlitten 16 angeordnet, welcher mittels eines Handgriffs 17 in einer Ebene entlang der Unterlage 6 bewegbar ist. Zur Führung des Schlittens weist die Unterlage 6 beidseitig Nuten 18 auf, in welche jeweils auf einer Seite zwei Rollen 19 des Schlittens 16 eingreifen, um neben einer sicheren Führung die Aufnahme des Andrucks zu gewährleisten. Die Rollen 19 weisen entlang der Nuten 18 Abstand voneinander auf, um ein Verschwenken des Schlittens 16 zu verhindern. Die Andruckkraft selbst kann durch Wahl der Steifheit der Federn 8 beliebig variiert werden. Beim Druck selbst liegen die Rollen 19 an den oberen Rändern der Nuten 18 an. Es wird dadurch erreicht, daß definierte Andruckkräfte wirksam werden, die bei einem einfachen Überrollen von Hand nicht einstellbar wären.

In einer weiteren Ausgestaltung der Erfindung ist auch der Farbauftrag mittels einer elektronisch gravierten Walze, einer konventionell geätzten Walze oder einer autotypisch geätzten Walze möglich, ohne daß die übrige Konstruktion der erfindungsgemäßen Einrichtung verändert werden braucht.

## Patentansprüche

1. Farbtonprüfeinrichtung mit einer Druckwalze (1), einer mit deren Oberfläche zusammenwirkenden Farbaufgabe (2) und einem Streifen (5) zu bedruckenden Gutes der schnell lösbar auf einer Unterlage (6) mit einer ebenen Oberfläche befestigt ist, auf der die Druckwalze abrollt, dadurch gekennzeichnet, daß die Druckwalze eine Tiefdruckwalze (1) und die Farbaufgabe eine an der Oberseite der Druckwalze anliegende Rakel (2) ist, die auf einem Schlitten (16) angebracht sind, der einen Handgriff (17) zu einer Bewegung aufweist und die Unterlage (6) längsverlaufenden Nuten (18) besitzt, in die beidseitig je zwei Abstand voneinander besitzende, am unteren Rand des Schlittens (16) angeordnete Rollen (19) eingreifen.

2. Farbtonprüfeinrichtung nach Anspruch 1, dadurch gekennzeichnet, daß die Tiefdruckwalze (1) eine Anzahl von nacheinander abrollenden Feldern aufweist, die unterschiedliche Gravurtiefen besitzen.

3. Farbtonprüfeinrichtung nach Anspruch 1 oder 2, dadurch gekennzeichnet, daß die Lager (7) der Tiefdruckwalze (1) und damit diese in einer Ebene senkrecht zur Ebene des Streifens (5) beweglich sind.

4. Farbtonprüfeinrichtung nach Anspruch 3, dadurch gekennzeichnet, daß die Lager (7) der Tiefdruckwalze (1) durch Federn (8) in Richtung auf die Ebene des Streifens (5) gedrängt werden.

5. Farbtonprüfeinrichtung nach Anspruch 3 oder 4, gekennzeichnet durch einen Schnellverschluß (9) zur Halterung der Lager (7) der Tiefdruckwalze (1).

## Claims

1. A device for testing shades of colour, with a print cylinder (1), colour applying means (2) cooperating with the cylinder's surface, and a strip (5) of material to be printed, which strip is attached in a quick-release manner to a bed (6) having a flat surface over which the print cylinder rolls, characterised in that the print cylinder is a gravure print cylinder (1) and the colour applying means in a doctor blade (2) which bears on the top of the print cylinder, both are mounted on a carriage (16) having a handle (17) for moving it, and the bed (6) has longitudinal grooves (18) in which on each side there engage two mutually spaced rollers (19) disposed on the lower edge of the carriage (16).

2. A shade testing device as claimed in claim 1. characterised in that the gravure print cylinder (1) has a number of fields rolling down in succession and having different engraving depths.

3. A shade testing device as claimed in claim 1 or 2, characteriseq in that the bearings (7) of the gravure print cylinder (1) and hence the cylinder itself are movable in a plane perpendicular to the plane of the strip (5).

4. A shade testing device as claimed in claim 3, characterised in that the bearings (7) of the gravure print cylinder (1) are urged by springs (8) towards the plane of the strip (5).

5. A shade testing device as claimed in claim 3 or 4, characterised by a rapid closure (9) for holding the bearings (7) of the gravure print cylinder (1). _{I} :e abrc :kwaiz<

## Revendications

1. Dispositif d'essai de teinte, comportant un rouleau d'impression 1, un moyen d'apport d'encre (2) coopérant avec la surface de ce rouleau, et une bande (5) de matière devant recevoir une impression, laquelle bande est fixée, de manière à pouvoir être enlevée rapidement, sur une embase (6) ayant une surface supérieure plane sur laquelle le rouleau d'impression roule, caractérisé par le fait que le rouleau d'impression est un rouleau d'impression en creux (1) et le moyen d'apport d'encre est une racle (2) adjacente au côté supérieur du rouleau d'impression, le rouleau et la racle étant agencés sur un chariot (16) qui présente une poignée (17) pour le déplacer, et par le fait que la base (6) possède des rainures longitudinales (18) dans lesquelles s'engagent des galets (19) agencés des deux côtés, à chaque fois à distance l'un de l'autre, sur le bord inférieur du chariot (16).

2. Dispositif d'essai de teinte selon la revendication 1, caractérisé par le fait que le rouleau d'impression en creux (1) présente une pluralité de champs roulant successivement, lesquels possèdent différentes profondeurs de gravure.

3. Dispositif d'essai de teinte selon la revendication 1 ou 2, caractérisé par le fait que les paliers (7) du rouleau d'impression en creux (1), et par conséquent celui-ci, sont mobiles dans un plan perpendiculaire au plan de la bande (5).

4. Dispositif d'essai de teinte selon la revendication 3, caractérisé par le fait que les paliers (7) du rouleau d'impression en creux (1) sont sollicités vers le plan de la bande (5) par des ressorts (8).

5. Dispositif d'essai de teinte selon la revendication 3 ou 4, caractérisé par une fermeture rapide (9) pour maintenir les paliers (7) du rouleau d'impression en creux (1).
